# EUROPÄISCHE PATENTSCHRIFT

(11) **EP 0 293 617 B1**
(45) Veröffentlichungstag und Bekanntmachung des Hinweises auf die Patenterteilung: **14.10.1992**
(21) Anmeldenummer: 88107116.1
(22) Anmeldetag: 04.05.1988
(51) Int. Cl.: H01F 27/28, H01F 19/04

(54) **Hochfrequenz-Leistungsübertrager**
High-frequency power transmitter
Transmetteur de puissance à haute fréquence

(30) Priorität: 02.06.1987 DE 3718383
(43) Veröffentlichungstag der Anmeldung: 07.12.1988
(73) Patentinhaber: Vacuumschmelze GmbH, 63450 Hanau (DE)
(72) Erfinder: Hielscher, Edwin, Dipl.-Ing., D-6370 Oberursel 6 (DE); Loges, Werner, Dipl.-Ing., D-6457 Maintal 3 (DE)

(56) Entgegenhaltungen:
- DE-A- 2 645 536
- PATENT ABSTRACTS OF JAPAN, Band 10, Nr. 217 (E-423)[2273], 29. Juli 1986; & JP-A-61 54 607

## Beschreibung

Die Erfindung betrifft einen Hochfrequenz-Leistungsübertrager für Schaltnetzteile.

Schaltnetzteile werden bekanntlich zur Energieversorgung von elektrischen Geräten, wie Personal-Computer, Video-monitoren und dgl. verwendet, in denen meist mehrere verschiedene Verbraucher mit unterschiedlichen Spannungen, insbesondere Gleichspannungen, versorgt werden müssen. Um die Baugröße dieser Schaltnetzteile möglichst klein zu halten, werden zum Betreiben dieser Netzteile möglichst hohe Frequenzen verwendet. Besonders vorteilhaft haben sich sogenannte getaktete Netzteile herausgestellt, wobei aber mit Erhöhung der Betriebsfrequenz meist eine Erhöhung der Schaltverluste in den Gleichrichter-Bauelementen einhergeht, was mit einer Wirkungsgradverminderung verbunden sein kann.

Dieses Problem kann meist durch den Einsatz von sinusförmigen Strömen und Spannungen beherrscht werden, um den Nachteil hoher Anstiegsgeschwindigkeiten von Strom und Spannung zu vermeiden. Auf diese Weise besteht die Möglichkeit, die Betriebsfrequenz bis in den MHz-Bereich hinein zu steigern. Die Schaltnetzteile können hierbei in Serien- oder Parallel-Resonanz betrieben werden. Für die nach dem Resonanzprinzip arbeitenden Schaltnetzteile besteht ein besonderes Problem darin, daß bei den Leistungsübertragern eine definierte Streuinduktivität eingehalten werden muß.

Bei einem durch die DE-OS 35 42 103 bekannt gewordenen Hochfrequenz-Leistungsübertrager wird das Problem der Streuinduktivität dadurch gelöst, daß einer der Mittelschenkel zweier symmetrisch zueinander angeordneter Ferrit-Topfkerne entsprechend verkürzt ausgeführt wird. Die Verkürzung des Mittelschenkels - bedingt durch den dabei entstehenden Luftspalt - hat eine sehr große Streuinduktivität zur Folge. Diese Maßnahme soll bewirken, daß bei Laständerungen die Ausgangsspannungen sowie die Resonanzfrequenz des Kreises nahezu konstant bleiben. Hierbei sind die in herkömmlicher Wicklungstechnik erstellte Primärwicklung und Sekundärwicklung auf je einen Mittelschenkel einer Topfkernhälfte angeordnet. Eine Änderung der Streuinduktivität ist nur durch Änderung des Luftspaltes bzw. durch eine Änderung der Länge der Mittelschenkel möglich. Bei Einsatz in Schaltnetzteilen wird der induktive Teil des Schwingkreises durch den Übertrager selbst realisiert.

Durch den Aufsatz "Power Transformer Design for 1 MHz Resonant Converter" in der Zeitschrift HFPC Proceedings, Mai 1986, Seiten 36 bis 54 ist ein Hochfrequenz-Leistungsübertrager bekannt geworden, der eine Art Sandwich-Bauweise aufweist. Wie Fig. 1 und 2 dieses Aufsatzes zeigen, werden bei dem bekannten Leistungsübertrager zwei Ferritkerne verwendet, wobei der in Fig. 1 dargestellte Kern eine EI-Kombination und der in Fig. 2 dargestellte Kern eine EE-Kombination aufweist. Wie aus Bild 2 dieser Veröffentlichung hervorgeht, sind die Primärwicklungen auf einem dielektrischen Basismaterial spiralförmig angeordnete Leiterbahnen.

Die Sekundärwicklungen bestehen aus aufeinander geschichteten Leiterplatten mit dazwischen gelegten Isolatoren. Um eine galvanische Netztrennung zwischen der Primär- und Sekundärseite zu gewährleisten, wurde ein eigens hierfür entwickelter Spulenkörper vorgesehen. Zur Verminderung sowohl der Streuinduktivität als auch des Platzbedarfs wird der Übertager in die Platine des Schaltnetzteiles integriert. Nachteilig bei dieser Ausführungsform ist, daß als Trägermaterial für die Primärwicklung kupferbeschichtete Platinen verwendet werden, welche nur eine beschränkte Höhe der Leiterbahnen erlauben.

Da zwischen den einzelnen spiralförmig angeordneten Windungen Mindestabstände eingehalten werden müssen, steht für den Primärstrom nur ein relativ kleiner Kupferquerschnitt zur Verfügung. Wird eine größere Ausgangsleistung gefordert, so bedingt dies primär- als auch sekundärseitig größere Kupferquerschnitte, denen auf der Primärseite nur mit einer größeren Anzahl von Platinen und somit einer größeren Bauform Rechnung getragen werden kann. Es hat sich gezeigt, daß die Verluste der bei hohen Frequenzen eingesetzten Leistungsübertrager im wesentlichen durch Stromverdrängungseffekte (Skin- Effekt, Proximity-Effekt) in der Primärwicklung entstehen. Diese Effekte lassen sich mit dem gegebenen Wicklungsaufbau nicht minimieren. Ein weiterer Nachteil ergibt sich durch den platinenintegrierten Aufbau, da - wie aus Bild 1 ersichtlich - der Leistungsübertrager direkt an der Platine zusammengefügt werden muß, wodurch höhere Montagekosten entstehen. Ferner ist eine Änderung der Streuinduktivität bei einer bereits vorhandenen Bauform nicht ohne weiteres möglich.

Aus der DE-OS 26 45 536, die den nächstliegenden Stand der Technik bildet, ist ein Breitband-Hochfrequenz-Leistungstransformator in Sandwich-Bauweise bekannt, der zum Einsatz in einem Gerät zur induktiven Erwärmung vorgesehen ist. Der Transformator soll sehr geringe Streuverluste aufweisen. Mit einem Kern aus zwei Ferrit-Teilen können Streuverluste realisiert werden, die praktisch Null sind. Ein Übertrager in Sandwich-Bauweise ist ferner aus den "Patent Abstracts of Japan", Band 10, Nr. 217 (E-423)(2273), JP-A-61 54 607 bekannt.

Der Erfindung liegt die Aufgabe zugrunde, einen Hochfrequenz-Leistungsübertager für nach dem Resonanzprinzip arbeitende Schaltnetzteile zu schaffen, mit dem sich nicht nur eine besonders kleine sondern auch eine genau definierte Streuinduktivität erreichen läßt. Diese Aufgabe wird durch einen Hochfrequenz-Leistungsübertrager mit den Merkmalen des Patentanspruches 1 gelöst. Weitere Einzelheiten und Merkmale der Erfindung ergeben sich aus der nachfolgenden Beschreibung und den Unteransprüchen.

Anhand der Zeichnung, in der mehrere Ausführungsbeispiele dargestellt sind, wird die Erfindung näher erläutert; es zeigen:
- Fig. 1: die explosionsartig auseinandergezogenen Teile eines Hochfrequenz-Leistungsübertragers,
- Fig. 2: verschiedene Wicklungskombinationen,
- Fig. 3: die Abhängigkeit der Streuinduktivität L vom Abstand a und
- Fig. 4: die Schnittansicht eines in Fig. 2b schematisch dargestellten Hochfrequenz-Leistungsübertragers.
- Fig. 5: die Schnittansicht eines schematisch dargestellten Hochfrequenz-Leistungsübertragers mit verkürztem Spulenträger.

Fig. 1 zeigt den erfindungsgemäßen mechanischen Aufbau des Hochfrequenz-Leistungsübertragers, der nach dem Sandwich-Prinzip aufgebaut ist. Die dargestellte Ausführungsform veranschaulicht eine der vielen Möglichkeiten, um die einzelnen Wicklungen miteinander zu verschachteln, wobei sich in dieser Form eine besonders kleine Streuinduktivität erreichen läßt. Auf zusätzliche Isolierungen der Leitungsherausführungen, insbesondere der Sekundärwicklungsteile wurde wegen einer besseren Darstellbarkeit verzichtet.

Mit 1 ist der Mittelschenkel eines weichmagnetischen Kernteils 2 bezeichnet, der zusammen mit einem Kernteil 3 mit Mittelschenkel 4 den eigentlichen Kern des Leistungsübertragers bildet. Die Kernteile 2 und 3 sind vom E-Typ, wobei die Mittelschenkel 1 und 4 rund und die die Spulen aufnehmenden Räume 5 und 6 im Bereich der Kernteile 2 und 3 entsprechend ringzylindrisch ausgebildet sind. Die zylindrische Form der Mittelschenkel ist besonders vorteilhaft, da die zu stapelnden Bauelemente kreisringförmig ausgebildet sein können, was deren Herstellbarkeit erheblich erleichert. Es ist aber verständlich, daß auch Kernteile verwendet werden können, bei welchen die Mittelschenkel im Querschnitt quadratisch oder rechteckig geformt sein können, bei entsprechender Ausbildung der sie umgebenden Räume 5 und 6.

Auf dem Mittelschenkel 1 ist ein hülsenförmiger Spulenträger 7 aufschiebbar, der einen Flansch 8 aufweist, mit dem er sich gegen den Kernteil 2 abstützt. Auf den Spulenträger 7 sind die Wicklungsteile 9 der Primärwicklungen bzw. die diese tragenden Spulenkörper 10 und die Wicklungsteile 12 der Sekundärwicklungen sowie dazwischenliegende Isolationsscheiben 13 aufstapelbar. Bei dem Ausführungsbeispiel nach Fig. 1 sind die Spulenkörper 10 für die Wicklungsteile 9 der Primärwicklung kreisringförmig ausgebildet, wobei in einem vorzugsweise U-förmigem Querschnitt die Wicklung 9 eingelegt ist.

Fig. 1 zeigt eine besonders vorteilhafte Ausführungsform der Sekundärwicklungsteile 12, die als flache, einwindige, kreisringförmige Stanzteile mit Anschlußfahnen 12a und 12b ausgeführt sind. Normalerweise sind die Anschlußfahnen 12a und 12b isoliert herausgeführt. Es wird darauf hingewiesen, daß mehrere Wicklungsteile 12 der Sekundärwicklung hintereinander schaltbar sind, wobei dann zusammengehörende Anschlußfahnen 12b miteinander elektrisch verbunden werden. Diese Verbindung kann nach außen geführt werden und stellt dann eine Mittelanzapfung der in Reihe geschalteten Wicklungsteile.

Nachdem die Wicklungsteile 9 bzw. deren Spulenkörper 10 sowie die Wicklungsteile 12 und die Isolationsscheiben 13 entsprechend placiert auf den Spulenträger 7 aufgestapelt sind, wird der Spulenträger 7 auf den Mittelschenkel 1 des Kernteiles 2 aufgeschoben. Dann wird von oben der Kernteil 3 aufgesetzt, wobei der Mittelschenkel 4 in das Innere des hülsenförmigen Spulenträgers 7 eingreift, wodurch sämtliche Teile zueinander gesichert sind. Die Kernteile 2 und 3 können mit Hilfe von federnden Klammern, welche nicht dargestellt sind, gegeneinander gepreßt werden. Durch die seitlichen Ausnehmungen in den Kernteilen 2 und 3 werden die Anschlußfahnen 12a und 12b sowie die Anschlüsse der Wicklungsteile 9 herausgeführt.

Erfindungsgemäß kann mit dem in Fig. 1 dargestellten prinzipiellen Aufbau eine definierte Streuinduktivität mit den Isolationsscheiben 13 zwischen den Primärwicklungsteilen 9 und den Sekundärwicklungsteilen 12 eingestellt werden und zwar durch die jeweilige Anzahl der Isolationsscheiben und deren Stärke.

In Fig. 2 sind einige der grundsätzlichen Wicklungskombinationen dargestellt, mit welchen ein großer Streuinduktivitätsbereich in Abhänigkeit des Abstandes a überstrichen werden kann. Mit 12 sind wiederum die Sekundärwicklungsteile und mit 9 die Primärwicklungsteile dargestellt. Die dünnen Linien 13 stellen Isolierscheiben bzw. Isolier-Distanzscheiben dar.

Mit einer Wicklungsanordnung nach Fig. 2a läßt sich eine sehr kleine, fest eingestellte Streuinduktivität bei guter Kopplung erreichen. Die Anordnung gemäß Fig. 2b erlaubt eine gute Einstellbarkeit kleiner Streuinduktivitätswerte im Gegensatz zu dem Ausführungsbeispiel nach Fig. 2c, mit welcher relativ große Streuinduktivitäten vorgegeben werden können. Fig. 2d zeigt eine Ausführungsform gemäß Fig. 2a, jedoch mit zusätzlichen Primär- und Sekundärwicklungsteilen.

Das Schaubild gemäß Fig. 3 läßt den Zusammenhang zwischen der Streuinduktivität L und dem Abstand a, erzeugt durch die Abstandsisolationsscheiben 13, für verschiedene Wicklungskombinationen erkennen. Mit größer werdendem Abstand a ergibt sich zwangsläufig eine geringfügige Verschlechterung des Kopplungsfaktors zwischen Primär- und Sekundärwicklungsteilen, die aber einen vernachlässigbaren Einfluß auf die Übertragbarkeit der Leistung hat. Das Ausführungsbeispiel nach Fig. 2d zeigt weiter, daß auch mit mehr als zwei Primärteilwickungen eine einstellbare Streuinduktivität realisiert werden kann.

Eine Aufteilung der Primärwicklung in mehrere Teilwicklungen auf mehreren Spulenkörpern hat den Vorteil, daß durch die bessere räumliche Verteilung der Windungen kleinere Stromverdrängungseffekte (Kupferverluste) als in den Ausführungsbeispielen nach Fig. 2a bis 2c erreicht werden können. Es besteht die Möglichkeit - außer Massivkupferdrähten -, auch HF-Litze mit beliebigem Querschnitt und Litzenzahl auf den einzelnen Spulenkörpern einzusetzen. Dies gilt gleichermaßen für die Primärwicklung als auch für die Sekundärwicklungen. Im Ausführungsbeispiel sind sekundärseitig Massivkupferbleche eingesetzt, die bei höheren Frequenzen zur Minimierung der Stromverdrängungseffekte gegen mehrere dünne zueinander isolierte Kupferbleche ersetzt werden können.

Die in den Schaltnetzteil-Anwendungen benötigten unterschiedlichen Ausgangsleistungen der Übertrager erfordern verschiedene Kupferquerschnitte der Wicklungen. Dies ist problemlos mit dem erfindungsgemäßen Wicklungsprinzip möglich. Die gezeigten Beispiele sind mit vier Sekundärwicklungen ausgeführt, welche beliebig nach den jeweiligen Anforderungen, wie Ausgangsspannung und Ausgangsstrom, verschaltbar sind. Eine Erhöhung oder Reduzierung der Anzahl der Wicklungsteile ist jederzeit möglich.

Fig. 4 zeigt eine Schnittbildzeichnung des Hochfrequenz-Leistungsübertragers, der entsprechend der Wicklungskombination nach Fig. 2b aufgebaut ist. Die nach den VDE-Richtlinien geforderten Luft- und Kriechstrecken können bei entsprechender Wahl der Primärwicklungsdurchmesser und der sekundärseitigen Kupferblech-Durchmesser einfach eingehalten werden. Auf eine Isolation zwischen den Primärwicklungsteilen 9 und den Sekundärwicklungsteilen 12 kann in dieser besonderen Ausführungsform verzichtet werden, da die Spulenträger 10 über den Spulenträger 7 geschoben sind. Die Herausführung der Anschlußdrähte für die Primär- und Sekundärseite erfolgt durch eine räumliche Trennung von 180°. Hierfür sind am besten die Kernformen mit einem runden Mittelschenkel, wie die RM-, PM-und ETD-Typen geeignet.

Fig. 5 zeigt eine Schnittbildzeichnung des Hochfrequenz-Leistungsübertragers mit einem verkürzten gemeinsamen Spulenträger (7, 8). In dieser Ausführungsform umhüllt der gemeinsame Spulenträger (7, 8) im zusammengebauten Zustand nur einen Teil der Mittelschenkel (1, 4) und ein weiterer Spulenkörper (11) ist direkt auf den freigebliebenen Teil des Mittelschenkels (4) aufgesteckt. Diese Ausführungsform kann insbesondere dann vorteilhaft eingesetzt werden, wenn eine der Wicklungen - im dargestellten Beispiel die Primärwicklung (9) - eine höhe Windungszahl erfordert, oder eine Wicklung mit einem größeren Leiterquerschnitt benötigt wird.

Durch die Verwendung einfacher Stanzteile für die Sekundärwicklungen, Abstandsisolationsscheiben und Isolationsscheiben sowie unkomplizierte Spritzgußteile für die Spulenkörper wird eine kostengünstige Herstellung ermöglicht. Je nach Anwendungsfall können die einzelnen Komponenten durch einfaches Stapeln zusammengefügt werden. Fertigungstechnisch gesehen, führt dies zu einer flexiblen Automatisierung von Hochfrequenz-Leistungsübertragern. Die so gefertigten Bauelemente können, um eine höhere mechanische Festigkeit und eine bessere Netzisolation zu erlangen, vergossen werden. Der Einbau in die gedruckten Schaltungen geschieht in der gewohnten Technik, wobei aber besonders kleine Streuinduktivitätswerte erreicht werden können, wenn die Gleichrichterdioden direkt mit den sekundärseitigen Anschlußblechen verbunden sind und nicht über die Leiterbahnen der Platinen.

## Patentansprüche

1. Hochfrequenz-Leistungsübertrager mit
- weichmagnetischen Kernteilen (2,3), die mindestens einen Mittelschenkel (1) aufweisen,
- Primär- und Sekundärwicklungen (9,12), die in mehreren Teilwicklungen ausgeführt sein können,
- einem hülsenförmigen Spulenträger (7,8), der auf dem Mittelschenkel (1) sitzt und auf dem die Primär- und/oder Sekundärwicklung (9,12) oder Teile davon aufstapelbar und nach dem Zusammenfügen der Kernteile (2,3) fixiert und gehalten sind,
- auf dem Mittelschenkel (1) bzw. dem hülsenförmigen Spulenträger (7,8) aufgestapelten, kreisringförmigen Isolations-Distanzscheiben (13) zwischen der Primär- und Sekundärwicklung (9,12) sowie gegebenenfalls zwischen den Teilwicklungen der Primär- und/oder Sekundärwicklung (9,12),
**dadurch gekennzeichnet,**
- daß es sich um einen Hochfrequenz-Leistungsübertrager eines nach dem Resonanzprinzip arbeitenden Schaltnetzteils handelt, bei dem der induktive Teil des Schwingkreises durch den Leistungsübertrager selbst realisiert wird, und
- daß durch die Stärke und Anzahl der Isolations-Distanzscheiben (13) zwischen Primär- und Sekundärwicklung (9,12) die für den Schwingkreis vorgesehene definierte, von Null verschiedene Streuinduktivität eingestellt wird.

2. Hochfrequenz-Leistungsübertrager nach Patentanspruch 1,
**dadurch gekennzeichnet,**
daß die Wicklungsteile (9) auf kreisringförmigen Spulenkörpern (10) aus Isoliermaterial mit vorzugsweise U-förmigem Querschnitt untergebracht sind.

3. Hochfrequenz-Leistungsübertrager nach den Ansprüchen 1 und 2,
**dadurch gekennzeichnet,**
daß einzelne Wicklungsteile (12) als flache einwindige kreisringförmige Stanzteile mit Anschlußfahnen (12a, 12b) ausgeführt sind.

4. Hochfrequenz-Leistungsübertrager nach Anspruch 3,
**dadurch gekennzeichnet,**
daß mehrere Stanzteile zur Bildung von Wicklungsteilen (12) mit mehreren Windungen und/oder Mittelanzapfungen zusammengefaßt sind.

5. Hochfrequenz-Leistungsübertrager nach einem der Ansprüche 1 bis 4,
**dadurch gekennzeichnet,**
daß der hülsenförmige, allen Wicklungsteilen (9, 12) gemeinsame Spulenträger (7, 8) auf dem Mittelschenkel (1) des einen Kernteils (2) aufsteckbar ist, derart, daß er im zusammengebauten Zustand auch den Mittelschenkel (4) des anderen Kernteils (3) umhüllt und zentriert.

6. Hochfrequenz-Leistungsübertrager nach einem der Ansprüche 1 bis 4,
**dadurch gekennzeichnet,**
daß der hülsenförmige, allen Wicklungsteilen (9, 12) gemeinsame Spulenträger (7, 8) auf dem Mittelschenkel (1) des einen Kernteils (2) aufsteckbar ist, derart, daß er im zusammengebauten Zustand nur einen Teil der Mittelschenkel (1, 4) umhüllt und daß mindestens ein Spulenkörper (11) direkt auf den freigebliebenen Teil der Mittelschenkel (1, 4) aufsteckbar ist.

7. Hochfrequenz-Leistungsübertrager nach Anspruch 5 oder 6,
**dadurch gekennzeichnet,**
daß die Spulenkörper (10) der einzelnen Wicklungsteile (9) und/oder der rohrförmige Spulenträger (7, 8) als Spritzgußteile hergestellt sind.

## Claims

1. A high-frequency power transformer comprising
- soft-magnetic core components (2, 3) provided with at least one central limb (1),
- primary- and secondary windings (9, 12) which can be constructed in the form of a plurality of sub-windings,
- a tubular coil carrier (7, 8) which is positioned on the central limb (1) and on which the primary- and/or secondary windings (9, 12), or parts thereof, can be stacked and can be fixed and retained following the assembly of the core components (2, 3),
- insulating-spacing washers (13), which have the form of circular rings and are stacked on the central limb (1) and the tubular coil carrier (7, 8), between the primary- and secondary windings (9, 12) and where applicable between the sub-windings of the primary- and/or secondary windings (9, 12),
characterised in that
- the high-frequency power transformer is a high-frequency power transformer of a switch-mode power supply unit operating in accordance with the resonance principle, wherein the inductive part of the oscillating circuit is formed by the power transformer itself and that
- the defined leakage inductance, which is provided for the oscillating circuit and which differs from zero, is adjusted by means of the thickness and the number of the insulating-spacing washers (13) between the primary- and secondary windings (9, 12).

2. A high-frequency power transformer as claimed in Claim 1, characterised in that the winding components (9) are accommodated on coil bodies (10) composed of insulating material which have the form of circular rings and preferably are U-shaped in cross-section.

3. A high-frequency power transformer as claimed in Claims 1 and 2, characterised in that individual winding components (12) are designed as flat, single-turn punched parts which have the form of circular rings and are provided with terminal lugs (12a, 12b).

4. A high-frequency power transformer as claimed in Claim 3, characterised in that a plurality of punched parts are combined to form winding components (12) comprising a plurality of turns and/or central tappings.

5. A high-frequency power transformer as claimed in one of Claims 1 to 4, characterised in that the tubular coil carrier (7, 8), which is common to all the winding components (9, 12), can be positioned on the central limb (1) of the first core component (2) in such manner that in the assembled state it also encases and centres the central limb (4) of the other core component.

6. A high-frequency power transformer as claimed in one of Claims 1 to 4, characterised in that the tubular coil carrier (7, 8), which is common to all the winding components (9, 12), can be positioned on the central limb (1) of the first core component (2) in such manner that in the assembled state it encases only a part of the central limbs (1, 4), and that at least one coil body (11) can be positioned directly onto the exposed part of the central limbs (1, 4).

7. A high-frequency power transformer as claimed in Claims 5 or 6, characterised in that the coil bodies (10) of the individual winding components (9) and/or the tubular coil carrier (7, 8) are produced as injection moulded parts.

## Revendications

1. Transmetteur de puissance à haute fréquence comportant :
- des pièces de noyau (2, 3) en matériau magnétique doux présentant au moins un axe central (1),
- des enroulements primaire et secondaire (9, 12) qui peuvent être constitués de plusieurs enroulements élémentaires,
- un porte-bobine en forme de manchon (7, 8), monté sur l'axe central, est sur lequel l'enroulement primaire et/ou l'enroulement secondaire ou des parties de ceux-ci peuvent être empilés, puis fixés et maintenus après assemblage des pièces de noyau (2, 3),
- empilés sur l'axe central (1) c'est-à-dire sur le porte-bobine en forme de manchon (7, 8), des disques espaceurs isolants (13) de forme annulaire, intercalés entre l'enroulement primaire et l'enroulement secondaire (9, 12) ou le cas échéant entre les enroulements élémentaires du primaire et du secondaire (9, 12),
caractérisé en ce que :
- il s'agit d'un transmetteur de puissance à haute fréquence d'une partie de réseau de commutation fonctionnant selon le principe de résonance, dans lequel la partie inductrice du circuit oscillant est constituée par le transmetteur de puissance lui-même,
- en choisissant l'épaisseur et le nombre des disques espaceurs isolants (13) disposés entre les enroulements primaire et secondaire (9, 12), on peut régler l'inductance de fuite du circuit oscillant à une valeur non nulle, préalablement définie.

2. Transmetteur de puissance à haute fréquence selon la revendication 1, caractérisé en ce que les parties d'enroulement (9) sont montées sur des corps de bobine de forme annulaire, en matériau isolant et dont la section est de préférence en forme de U.

3. Transmetteur de puissance à haute fréquence selon les revendications 1 et 2, caractérisé en ce que les parties d'enroulement (12) sont constituées par des pièces plates, à une spire, découpées en forme d'anneau, munies de languettes de raccordement (12a, 12b).

4. Transmetteur de puissance à haute fréquence selon la revendication 3, caractérisé en ce que plusieurs pièces découpées sont assemblées pour former des éléments d'enroulement (12) à plusieurs spires et/ou prises de réglage centrales.

5. Transmetteur de puissance à haute fréquence selon l'une des revendications 1 à 4, caractérisé en ce que le porte-bobine (7, 8) en forme de manchon, commun à toutes les parties d'enroulement (9, 12) peut être emmanché sur l'axe central d'une partie du noyau (2) de telle sorte qu'en position d'assemblage final, il vient entourer et centrer l'axe central (4) de l'autre partie du noyau (4).

6. Transmetteur de puissance à haute fréquence selon l'une des revendications 1 à 4, caractérisé en ce que le porte-bobine (7, 8) en forme de manchon, commun à l'ensemble de parties d'enroulement (9, 12) peut être emmanché sur l'axe central (1) d'une partie de noyau (2), de telle sorte qu'en position d'assemblage final, il n'entoure qu'une partie de l'axe central (1, 4) et qu'au moins un corps de bobine (11) puisse être emmanché sur la partie restée libre de l'axe central (1).

7. Transmetteur de puissance à haute fréquence selon la revendication 5 ou 6, caractérisé en ce que les corps de bobine (10) des parties individuelles d'enroulement (9) et/ou les porte-bobines (7, 8) sont des pièces moulées par injection.
